# EUROPÄISCHE PATENTSCHRIFT

(11) **EP 4 094 329 B1**
(45) Veröffentlichungstag und Bekanntmachung des Hinweises auf die Patenterteilung: **03.04.2024**
(21) Anmeldenummer: 22706512.5
(22) Anmeldetag: 01.02.2022
(51) Int. Cl.: H01R 25/14, H01R 24/00, F21V 21/02

(54) **LEUCHTENSYSTEM MIT MECHANISCHEM SPERRELEMENT**
LAMP SYSTEM WITH MECHANICAL LOCKING ELEMENT
SYSTÈME DE LAMPE AVEC ÉLÉMENT DE VERROUILLAGE MÉCANIQUE

(30) Priorität: 04.02.2021 DE 102021102568
(43) Veröffentlichungstag der Anmeldung: 30.11.2022
(73) Patentinhaber: Zumtobel Lighting GmbH, 6850 Dornbirn (AT)
(72) Erfinder: ENDER, Claudio, 6710 Nenzing (AT); SPIEGEL, Michael, 6850 Dornbirn (AT); BECHTER, Wolfgang, 6952 Hittisau (AT)
(74) Vertreter: Kiwit, Benedikt
(86) Internationale Anmeldenummer: PCT/EP2022/052306
(87) Internationale Veröffentlichungsnummer: WO 2022/167401

(56) Entgegenhaltungen:
- EP-A1- 0 515 315
- EP-A1- 1 473 807
- US-A1- 2009 284 988

## Beschreibung

Die vorliegende Erfindung betrifft eine Leuchtensystem mit einer Tragschiene aufweisend ein längliches Tragprofil und darin angeordnetem Stromleitprofil, sowie einer (elektrischen oder elektronischen) Komponente mit einem Kopplungselement zum elektrischen und mechanischen Koppeln der Komponente mit der Tragschiene über eine Öffnung in dem Tragprofil.

Leuchtensysteme der eingangs genannten Art sind aus dem Stand der Technik grundsätzlich bekannt. Diese weisen meist eine Tragschiene mit einem länglichen Tragprofil auf, welches eine längliche Öffnung hat, über die man in den Innenraum des Tragprofils gelangt. Innerhalt des Tragprofils ist ein sich längs erstreckendes Stromleitprofil vorgesehen, an das unterschiedliche elektrische oder elektronische Komponenten elektrisch angekoppelt werden können. Diese Komponenten werden dabei in der Regel entlang der länglichen Öffnung benachbart und oft in Reihe geschlossen nebeneinander angeordnet vorgesehen, um ein längliches Leuchtensystem, wie beispielsweise ein Lichtband, zu bilden. Die Komponenten werden hierzu ferner mechanisch mit dem Tragprofil gekoppelt. Die Komponenten weisen dazu ein Kopplungselement auf, welches mittels Betätigung nach Einführen desselben in den Innenraum des Tragprofils elektrisch und mechanisch mit der Tragschiene gekoppelt wird. In bekannten Ausführungsformen ist dieses Kopplungselement als sogenannter "Drehknebel" ausgebildet, welcher um eine sich in Einführrichtung erstreckende Drehachse drehbar vorgesehen ist und quer bzw. radial zur Drehachse seitlich vorstehende elektrische und mechanische Vorsprünge aufweist, welche bei Drehbewegung des Drehknebels um die Drehachse in entsprechende Konturen (zur mechanischen Kopplung) bzw. das Stromleitprofil (zur elektrischen Kopplung) einfahren. Bei der elektrischen oder mechanischen Kopplung können dabei Kräfte entstehen, welche zu einer Verformung des Tragprofils führen, was wiederum eine Lockerung oder schlimmstenfalls das Versagen der mechanischen Kopplung zur Folge haben kann. Auch kann der Einfluss weiterer Faktoren, wie beispielsweise die Betriebstemperatur, zu schwankenden Toleranzen und ggf. flexiblerem Materialverhalten führen, welche sowohl die elektrische als auch die mechanische Kopplung schwächen können.

Die US 2009/284988 A1, die EP 0 515 315 A1 und die EP 1 473 807 A1 betreffen jeweils ein Leuchtensystem aufweisend eine Tragschiene und eine betätigbare Komponente.

Es ist somit eine Aufgabe der vorliegenden Erfindung, ein Leuchtensystem der eingangs genannten Art bereitzustellen, welches eine sichere mechanische und elektrische Kopplung ermöglicht.

Diese Aufgabe wird durch den Gegenstand des unabhängigen Anspruchs gelöst. Die abhängigen Ansprüche bilden den zentralen Gedanken der vorliegenden Erfindung in besonders vorteilhafter Weise weiter.

Gemäß einem Aspekt betrifft die vorliegende Erfindung ein Leuchtensystem, welches eine Tragschiene sowie eine (elektrische oder elektronische) Komponente aufweist. Die Tragschiene wiederum weist ein längliches Tragprofil mit einer Längserstreckung auf. Das Tragprofil wiederum begrenzt einen Innenraum. Die Tragschiene weist ferner ein in dem Innenraum längst erstreckend angeordnetes Stromleitprofil auf. Das Stromleitprofil wiederum weist Drähte zur Stromversorgung und/oder Übertragung von digitalen Steuerbefehlen auf. Das Tragprofil ist wenigstens durch zwei eine längliche Öffnung seitlich gegenüberliegend begrenzende Seitenwände und eine die Seitenwände verbindende Rückwand gebildet. Diese begrenzen somit bevorzugt den vorbeschriebenen Innenraum des länglichen Tragprofils. Die Komponente wiederum weist ein Kopplungselement auf. Das Kopplungselement ist über die Öffnung in den Innenraum des Tragprofils einführbar und dort derart betätigbar, so dass gleichzeitig ein Kontaktierungselement des Kopplungselements die Drähte des Stromleitprofils zum elektrischen Anschluss der Komponente elektrisch kontaktiert und ein Verriegelungselement des Kopplungselements mit beidseits der Öffnung vorgesehenen Verriegelungsabschnitten der Seitenwände des Tragprofils zum mechanischen Koppeln der Komponente an dem Tragprofil zusammenwirkt. Die Komponente weist ferner ein Sperrelement mit Sperrabschnitten auf. Die Sperrabschnitte sind bei eingeführtem Kopplungselement derart benachbart zu jeweils einer der Seitenwände an einer den Innenraum abgewandten Außenseite dieser Seitenwand angeordnet, so dass die Sperrabschnitte bei betätigtem Kopplungselement ein Lösen der mechanischen Kopplung - und bevorzugt auch des elektrischen Anschlusses, also vorzugsweise unter Aufrechterhaltung der elektrischen Kontaktierung - durch Auswandern der jeweiligen Seitenwand von dem Innenraum weg verhindern.

Gemäß der vorliegenden Erfindung wird folglich die Komponente mit einem weiteren Schutzmechanismus versehen. So wird die Komponente zusammen mit dem vorgeschriebenen Sperrelement bereitgestellt. Durch Einführen des Kopplungselements wird das Sperrelement somit entsprechend positioniert und ist benachbart zu der jeweiligen Seitenwand bzw. den Seitenwänden außen vorgesehen, um deren Auswandern seitlich derart zu begrenzen bzw. zu verhindern, dass auch bei betätigtem Kopplungselement und somit ggf. auftretenden Querkräften durch Kontaktieren der Kontaktierungselemente mit den Drähten oder Zusammenwirken der Verriegelungselemente mit entsprechenden Verriegelungsabschnitten ein Lösen der mechanischen - und vorzugsweise auch elektrischen - Kopplung verhindert wird. In der Regel wird eine elektrische Kontaktierung mit deutlich größeren Toleranzen bereitgestellt als die mechanische Kopplung, so dass ein Versagen meist zuerst bei der mechanischen Kopplung auftritt. Zudem bedeutet das Versagen der mechanischen Kopplung aus sicherheitstechnischer Sicht meist eine größere Gefahr, da eine herunterfallende Leuchte schwerer wiegt als bspw. eine nicht ordnungsgemäß betreibbare Leuchte durch Versagen einer elektrischen Kontaktierung. Somit ist es mit dem erfindungsgemäßen System möglich, beispielsweise auch schwere Komponenten mechanisch sicher an der Tragschiene anzukoppeln. Auch ist es möglich, eine aufwändige elektrische Kontaktierung in sicherer Weise vorzusehen (bspw. mit ausreichend großen Toleranzen durch elektrische Federkontakte), ohne eine Beeinträchtigung der mechanischen Kopplung zu befürchten. Aufgrund der zusätzlichen Stabilisierung der mechanischen Kopplung ist es zudem denkbar, das Tragprofil filigraner auszugestalten, da die mechanische Kopplung nunmehr sicher über einen weiteren Bereich gestützt ist und diese bevorzugt entgegengesetzt als eine Art Klemmverbindung bereitgestellt sind. Dies ermöglicht wiederum mehr Flexibilität bezüglich der Wahl des Materials bspw. im Hinblick auf Art und Materialdicke sowie auch bezüglich des Designs des Leuchtensystems und insbesondere des Tragprofils.

Die Verriegelungsabschnitte können bevorzugt zum Innenraum hin derart hervorstehen, so dass bei Betätigung des Kopplungselements das Verriegelungselement die Verriegelungsabschnitte zum mechanischen Koppeln der Komponenten an dem Tragprofil hintergreift. Auf diese Weise kann eine besonders einfache mechanische Kopplung bereitgestellt werden, welche schließlich durch das Sperrelement wirksam gesichert ist.

Vorzugsweise ist jeder Seitenwand jeweils wenigstens ein Sperrabschnitt entsprechend zugeordnet. Auf diese Weise kann das Leuchtensystem insgesamt besonders sicher ausgebildet werden. Dies ermöglicht zudem mehr Flexibilität bezüglich des gesamten Leuchtensystems und insbesondere der Ausgestaltung des Tragprofils.

Die Sperrabschnitte sind bevorzugt zur Bildung des Sperrelements integral miteinander ausgebildet. Somit kann die Stabilität des Sperrelements im Allgemeinen sowie der Sperrabschnitte im Speziellen weiter erhöht werden. Zudem kann das Sperrelement einfach hergestellt und gehandhabt werden.

Das Sperrelement kann bevorzugt einen Basisträger aufweisen, von dem sich die Sperrabschnitte weg erstrecken; dies vorzugsweise zu derselben Seite des Basisträgers und/oder parallel zueinander. Durch die Bereitstellung eines verbindenden Basisträgers kann das Sperrelement insgesamt stabil ausgebildet werden. Das Anordnen der Sperrabschnitte an dem Basisträger stabilisiert diese zudem entsprechend. Ein derart ausgebildetes Sperrelement lässt sich zudem einfach herstellen und kann für eine sichere seitliche Abstützung sorgen.

Der Basisträger kann bevorzugt plattenförmig ausgebildet sein. Zudem können sich die Sperrabschnitte als Stege seitlich des Basisträgers weg erstrecken. Dabei können die Stege sich entlang wenigstens eines Teils gegenüberliegender Seiten des plattenförmigen Basisträgers oder entlang der gegenüberliegenden Seiten verteilt vorgesehen sein. Mithin kann also der als Steg ausgebildete Sperrabschnitt beispielsweise eine umgelegte Seitenkante des Basisträgers bilden. Somit kann eine entsprechend großflächige Stützwirkung erzielt werden. Sind die Stege entlang der Seiten verteilt vorgesehen, können die Sperrabschnitte an definierten Bereichen bereitgestellt werden. Zudem kann Material eingespart werden.

Das Sperrelement ist im Wesentlichen U-förmig ausgebildet. Die vergleichsweise einfache Struktur des Sperrelements ermöglicht eine einfache Herstellung desselben. Außerdem stellt die U-förmige Ausgestaltung eine wirkungsvolle seitliche Abstützung der Seitenwände durch das Sperrelement dar. Das U-förmige Sperrelement lässt sich zudem einfach montieren und umgreift die betreffenden Seitenwände bei Montage der Komponente automatisch, was eine intuitive Montage bei korrekter Positionierung der Bauteile erleichtert.

Die Sperrabschnitte können jeweils in Gruppen von zwei oder mehr Sperrabschnitten angeordnet sein. Dabei können diese bevorzugt quer zur Längserstreckung und im Wesentlichen fluchtend zueinander angeordnet sein. Die funktionale Zuordnung mehrerer Sperrabschnitte kann für eine insgesamt hohe Stabilität des Sperrelements sorgen. Insbesondere bei entsprechend fluchtend angeordneten Sperrabschnitten können diese in einem definierten Bereich für eine besonders hohe Stabilität des Leuchtensystems im Allgemeinen und der mechanischen Kopplung im Speziellen dienen.

Je Seitenwand können bevorzugt mehrere Sperrabschnitte vorgesehen sein. Diese sind bevorzugt in Richtung der Längserstreckung voneinander beabstandet vorgesehen. So kann die Stabilität des Sperrelements insgesamt erhöht und eine Bereitstellung derselben an gewünschten definierten Positionen ermöglicht werden.

Vorzugsweise handelt es sich bei der Betätigung um eine Drehbewegung. Diese kann besonders bevorzugt um wenigstens eine fixe Drehachse erfolgen. Das Kopplungselement ist bevorzugt zur Betätigung drehbar vorgesehen. Die Betätigung mittels Drehbewegung erfordert vergleichsweise wenig Raum, so dass die Komponenten möglichst kompakt ausgebildet sein können. Insbesondere kann dabei das Kopplungselement als Drehknebel ausgebildet sein oder diesen aufweisen. Durch einen einfachen aber sicheren Mechanismus können so das Kontaktierungselement und das Verriegelungselement verschwenkt und somit in Wirkkontakt mit den entsprechenden Bereichen auf Seiten der Tragschiene gebracht werden.

Das Kopplungselement kann bevorzugt mehrteilig ausgebildet sein. Die mehreren Teile können dabei bevorzugt derart in Eingriff miteinander stehen, das eine Betätigung eines der Teile die Betätigung aller Teile bewirkt. Im Falle einer Drehbewegung als Betätigung kann bevorzugt jedes der Teile eine (fixe) Drehachse aufweisen. Diese mehreren Drehachsen können besonders bevorzugt parallel zueinander ausgerichtet sein. Auf diese Weise ist es möglich, die Kontaktierungselemente und Verriegelungselemente in beliebiger Weise über diese Teile zu verteilen, um diese somit an definierten und bestenfalls funktional optimalen Positionen bereitzustellen. Auch kann es beispielsweise mittels dieser mehreren Teile einfach ermöglicht werden, die Anzahl an elektrischen Kontaktierungsteilen oder mechanischen Kopplungsteilen je nach Wunsch bereitzustellen; bspw. zu erhöhen. Somit kann ein insgesamt besonders flexibles Leuchtensystem bereitgestellt werden. Beispielsweise ist es denkbar, dass einige Komponenten eine zusätzliche mechanische Kopplung erfordern, so dass beispielsweise das Kopplungselement durch ein weiteres Teil mit Verriegelungselement zur mechanischen Kopplung erweitert werden kann. Auch ist es denkbar, dass zusätzliche elektrische Anschlussmöglichkeiten erforderlich sind, so dass beispielsweise das zusätzliche Teil entsprechende elektrische Kontaktierungselemente aufweist.

Insgesamt kann das Kopplungselement bevorzugt mehrere Kontaktierungselemente bzw. dieses entsprechend mehrere Kontaktierungsteile zur elektrischen Kontaktierung und/oder mehrere Verriegelungselemente bzw. dieses mehrere Verriegelungsteile zur mechanischen Kopplung aufweisen. Das Leuchtensystem kann somit im hohen Maße flexibel bereitgestellt und ausgebildet werden.

Das Stromleitprofil kann bevorzugt an mindestens einer der beiden den Innenraum zugewandten Innenseiten der Seitenwände angeordnet sein. Die Drähte können dann über sich in Richtung der Längserstreckung erstreckten Längsnuten zugänglich sein. Das Kontaktierungselement kann dann bei eingeführtem Kopplungselement durch Betätigung des Kopplungselements zur elektrischen Kontaktierung mit den Drähten in die Nuten einfahrbar ausgebildet sein. Ein Beispiel für eine solche Ausgestaltung ist ein bereits zuvor beschriebener Drehknebel. Auf diese Weise kann insbesondere eine elektrische Kontaktierung in besonders einfacher Weise bereitgestellt werden.

Vorzugsweise kann das Leuchtensystem mehrere der Tragschienen aufweisen, welche bevorzugt längs in Reihe aneinander angrenzend vorgesehen sind. Somit kann ein beliebig langes und verzweigtes Leuchtensystem gebildet werden, was die Flexibilität des Leuchtensystems insgesamt deutlich erhöht. Ferner ist es bevorzugt, dass die Innenräume der Tragschienen bzw. von deren Tragprofilen einen zusammenhängenden Systemraum bilden. Dieser wiederum kann bevorzugt durch eine aus den Öffnungen gebildete, zusammenhängende Systemöffnung zum Einführen des Kopplungselements in den Systemraum und dort zur Betätigung des Kopplungselements zugänglich sein. Somit kann es bspw. ermöglicht werden, ein beliebig ausgestaltetes System zu bilden, welches unabhängig von den einzelnen Tragschienen und über die gesamte Systemlänge hinweg an beliebigen Positionen und durchgehend mit Komponenten bestückt werden kann. Dies wiederum erhöht weiter die Flexibilität des Leuchtensystems.

Vorzugsweise kann das Leuchtensystem mehrere der Komponenten aufweisen, welche dann bevorzugt entlang der Öffnung oder entlang der Systemöffnung benachbart und vorzugsweise aneinander angrenzend vorgesehen sind. Somit kann das Leuchtensystem in beliebiger Weise mit unterschiedlichen und mehreren Komponenten bestückt werden, was die Flexibilität des Leuchtensystems insgesamt weiter erhöht.

Die Komponente kann besonders bevorzugt jegliche Art elektrischer oder elektronischer Komponenten sein, wie beispielsweise eine Leuchte, ein Sensor, ein Lautsprecher, ein Betriebsgerät, oder eine Kombination derselben. Das Leuchtensystem kann somit mit beliebigen elektrischen oder elektronischen Komponenten bestückt werden, was die Einsatzmöglichkeiten des Leuchtensystems weiter erhöht.

Weitere Merkmale, Vorteile und Gegenstände der vorliegenden Erfindung werden nun anhand von einem Ausführungsbeispiel der Erfindung in Verbindung mit den Darstellungen der begleitenden Figuren beschrieben. Es zeigen:
- Fig. 1: eine Querschnittsansicht eines Leuchtensystems gemäß einem ersten Ausführungsbeispiel der vorliegenden Erfindung in Richtung der Längserstreckung gesehen,
- Fig. 2: eine perspektivische Detailansicht einer Komponente des Leuchtensystems gemäß Fig. 1 in einer unbetätigten Position des Kopplungselements, und
- Fig. 3: eine perspektivische Detailansicht der Komponente gemäß Fig. 2 in einer betätigten Position des Kopplungselements.

Die Figuren zeigen ein erfindungsgemäß längliches Leuchtensystem 1 sowie eine elektrische bzw. elektronische Komponente 3 desselben. Bei der elektrischen oder elektronischen Komponente 3 kann es sich beispielsweise um eine Leuchte wie eine Lichtbandleuchte oder eine Spotleuchte oder eine Deckenleuchte und dergleichen mehr handeln. Auch kann es sich bei der Komponente 3 um jegliche andere elektrische oder elektronische Komponente handeln, wie beispielsweise einen Sensor, einen Lautsprecher, ein Betriebsgerät, und dergleichen vieles mehr, oder eine Kombination derselben.

Das Leuchtensystem 1 weist neben der Komponente 3 ferner eine Tragschiene 2 auf. Die Tragschiene 2 wiederum weist ein längliches Tragprofil 20 mit einer Längserstreckung L auf. In Fig. 2 und 3 ist nur die Längserstreckung L des Tragprofils 20 dargestellt, während die Tragschiene 2 der besseren Darstellbarkeit wegen in diesen Figuren nicht abgebildet ist. Das Tragprofil 20 erstreckt sich entlang der Längserstreckung L dabei bevorzugt geradlinig. Alternativ ist auch eine andere Längserstreckung denkbar, wie bspw. eine (mehrfach) abgewinkelte, gebogene, wellenförmige, zick-zack-förmige und dergleichen mehr Längserstreckung. Das Tragprofil 20 begrenzt einen Innenraum I.

Die Tragschiene 2 weist des Weiteren ein in dem Innenraum I längs erstreckend angeordnetes Stromleitprofil 21 mit Drähten 22 zur Stromversorgung und/ oder Übertragung von digitalen Steuerbefehlen.

Wie insbesondere der Fig. 1 zu entnehmen ist, ist das Tragprofil 20 wenigstens durch zwei eine längliche Öffnung 23 seitlich gegenüberliegend begrenzende Seitenwände 24, 25 und eine die Seitenwände 24, 25 verbindende Rückwand 26 gebildet. In dem hier dargestellten Ausführungsbeispiel ist das Tragprofil 20 im Profilquerschnitt in Richtung der Längserstreckung gesehen im Wesentlichen U-förmig ausgebildet. Jedoch kann der Profilquerschnitt auch jegliche andere Form bzw. Kontur aufweisen, wie bspw. eine V-Form, eine Teilkreisform, und dergleichen mehr. Insbesondere können auch die Seitenwände 24, 25 und die Rückwand 26 auf beliebige andere Weise und durch weitere Elemente miteinander verbunden sein oder, wie dargestellt, direkt ineinander übergehen.

Wie dargestellt, kann das Tragprofil 20 unterschiedliche Strukturbereiche aufweisen. So weist das Tragprofil 20 beispielsweise an seiner Rückwand 26 eine Tragstruktur 200 auf, über die das Leuchtensystem 1 montiert werden kann; dies beispielsweise an einem entsprechenden Bügel einer Deckenmontage oder an einem entsprechenden Befestigungselement einer Abhängung als Pendelleuchte. Des Weiteren können die Seitenwände 24, 25 Haltestrukturen 201 zum tragenden Einsetzen des Stromleitprofils 21 aufweisen, wie in Fig. 1 beispielhaft gezeigt. Diese oder auch andere oder weitere Strukturelemente 200, 201 erstrecken sich dabei bevorzugt über die gesamte Länge des Tragprofils 20.

Die Komponente 3 weist ein Kopplungselement 30 auf. Das Kopplungselement 30 ist über die Öffnung 23 in den Innenraum I des Tragprofils 20 einführbar und dort derart betätigbar, so dass gleichzeitig ein Kontaktierungselement 31 des Kopplungselements 30 die Drähte 22 des Stromleitprofils 21 zum elektrischen Anschluss der Komponente 3 elektrisch kontaktiert und ein Verriegelungselement 32 des Kopplungselements 30 mit beidseits der Öffnung 23 vorgesehenen Verriegelungsabschnitten 202 der Seitenwände 24, 25 des Tragprofils 20 zum mechanischen Koppeln der Komponente 3 an dem Tragprofil 20 zusammenwirkt. Die Verriegelungsabschnitte 202 stehen bevorzugt, wie hier in Fig. 1 gezeigt, zum Innenraum I hin derart hervor, so dass bei Betätigung des Kopplungselements 30 das Verriegelungselement 32 die Verriegelungsabschnitte 202 zur mechanischen Kopplung der Komponente 3 an dem Tragprofil 20 hintergreift. Die Verriegelungsabschnitte 202 sind hier ebenso bevorzugt durch Strukturbereiche des Tragprofils 20 gebildet, welche sich hier ebenso bevorzugt entlang der gesamten Länge des Tragprofils 20 in Richtung der Längserstreckung L erstrecken.

Das Kontaktierungselement 31 kann, wie dargestellt, mehrere Kontaktierungsteile 301 zur direkten Kontaktierung mit den Drähten 22 aufweisen. Ebenso kann das Verriegelungselement 32 mehrere Verriegelungsteile 302 zur direkten mechanischen Kopplung mit den entsprechenden Verriegelungsabschnitten 202 aufweisen.

In einer bevorzugten Ausgestaltungsform kann, wie dem dargestellten Ausführungsbeispiel zu entnehmen ist, die Betätigung eine Drehbewegung sein. Diese findet bevorzugt um wenigstens eine fixe Drehachse D1, D2 statt. Das Kopplungselement 3 kann somit insgesamt zur Betätigung drehbar vorgesehen sein, wie dies insbesondere den Fig. 2 und 3 zu entnehmen ist.

Das Kopplungselement 30 kann, wie dem vorliegenden Ausführungsbeispiel der Fig. 2 und Fig. 3 zu entnehmen ist, bevorzugt mehrteilig ausgebildet sein. Die mehreren Teile 300, 310 stehen bevorzugt derart in Eingriff miteinander, dass eine Betätigung eines der Teile 300 die Betätigung aller Teile 300, 310 bewirkt. Wie dargestellt, kann im Falle einer Drehbewegung als Betätigung jedes der Teile 300, 301 eine - hier fixe - Drehachse D1, D2 aufweisen. Diese sind hier bevorzugt parallel zueinander ausgerichtet, so dass eine Übertragung der Drehbewegungen in einfacher Weise vonstattengehen kann.

Gemäß dem Ausführungsbeispiel weist das Kopplungselement 30 als einen seiner Teile 300 einen sogenannten Drehknebel auf. Dieser Drehknebel 300 weist hier seitlich, also bezüglich der Drehachse D1 radial vorstehende und hier bevorzugt gegenüberliegende Anschlusskontakte als Kontaktierungsteile 301 des Kontaktierungselements 31 auf. In vergleichbarer Weise weist der Drehknebel 300 hier vergleichbar den Anschlusskontakten ebenso seitlich, also bezüglich der Drehachse D1 radial und hier bevorzugt gegenüberliegend vorstehende Rastvorsprünge als Verriegelungsteile 302 des Verriegelungselements 32 auf.

Das Stromleitprofil 21 kann an mindestens einer oder, wie hier dargestellt, an beiden der beiden dem Innenraum I zugewandten Innenseiten 240, 250 der Seitenwände 24, 25 angeordnet sein. Die Drähte 22 können dann, wie hier dargestellt, über sich in Richtung der Längserstreckung L erstreckende Längsnuten 241, 251 zugänglich sein. Das Kontaktierungselement 31 ist dann bevorzugt bei eingeführtem Kopplungselement 30 durch Betätigung des Kopplungselement 30 - hier durch Drehbewegung um die Drehachse D1- zur elektrischen Kontaktierung mit den Drähten 22 in ebendiese Längsnuten 241, 251 einführbar.

In vergleichbarer Weise können die Verriegelungsteile 302 der Verriegelungselement 32 hier hinter die Verriegelungsabschnitte 202 bezüglich der Öffnung 23 bewegt werden, um diese somit zu hintergreifen und die mechanische Kopplung zu bewerkstelligen.

Neben dem Drehknebel 300 weist das Kopplungselement 3 hier ein weiteres Teil in Form eines mechanischen Verriegelungselements 310 auf. Dieses Verriegelungselement 310 ist ebenso um eine fixe Drehachse D2 drehbar, welche parallel zu der Drehachse D1 ausgerichtet ist. Das Verriegelungselement 310 ist hier flügelartig ausgebildet, wobei die gegenüberliegenden Flügel 311 seitliche Vorsprünge als Verriegelungsteil 302 zur Bildung eines Verriegelungselements 32 aufweisen. Über einen Kopplungsbereich K, welcher hier durch einen bezüglich der Drehachse D1 radialen Vorsprung 33 des Drehknebels 300 einerseits sowie eine Ausnehmung 303 eines der Flügel 311, in die der Vorsprung 33 eingreift, andererseits gebildet wird, wird hier eine Drehbewegung von dem Drehknebel als erstes Teil 300 an das Verriegelungselement als zweites Teil 310 entsprechend übertragen. Somit werden diese beiden Teile 300, 310 immer gleichzeitig gemeinsam gedreht bzw. betätigt.

In dem hier dargestellten Ausführungsbeispiel weisen die beiden Teile 300, 310 jeweils ein Verriegelungselement 32 auf und das erste Teil 300 zudem ein Kontaktierungselement 31. Es ist jedoch auch denkbar, dass das oder die Kontaktierungselemente 31 bzw. deren Kontaktierungsteile 301 sowie das oder die Verriegelungselemente 32 bzw. deren Verriegelungsteile 302 in beliebiger anderer Weise auf diese beiden oder auch mehr Teile 300, 310 des Kopplungselements 30 verteilt vorgesehen sind.

Die Komponente 3 weist ferner, wie insbesondere der Fig. 1 zu entnehmen ist, ein Sperrelement 4 mit Sperrabschnitten 41, 42 auf. Wie Fig. 1 zu entnehmen ist, sind diese Sperrabschnitte 41, 42 bei eingeführten Kopplungselement 30 derart benachbart zu jeweils einer der Seitenwände 24, 25 an einer den Innenraum I abgewandten Außenseite 242, 252 angeordnet, so dass die Sperrabschnitte 41, 42 bei betätigtem Kopplungselement 30 ein Lösen der mechanischen Kopplung durch Auswandern der jeweiligen Seitenwand 24, 25 von dem Innenraum I weg verhindern. Mithin also ein Auswandern der hier linken Seitenwand 24 nach links weg und ein Auswandern der hier rechts dargestellten Seitenwand 25 nach rechts weg. Wie dargestellt, müssen die Sperrabschnitte 41, 42 dazu nicht unmittelbar an den jeweiligen Seitenwänden 24, 25 anliegen, sondern es kann auch zwischen der jeweiligen Seitenwand 24, 25 und dem zugeordneten Sperrabschnitt 41, 42 ein Spalt S bereitgestellt sein. Dieser kann beispielsweise ein einfaches Einsetzen der Komponente 3 an das Tragprofil 20 ermöglichen. Selbstverständlich ist es aber auch denkbar, dass die Sperrabschnitte 41, 42 an der zugeordneten Seitenwand 24, 25 bereits in der Ruheposition direkt anliegen.

Zudem kann mit der entsprechenden Bereitstellung des Sperrelements 4 bzw. seiner Sperrabschnitte 41, 42 bei betätigtem Kopplungselement 30 bevorzugt ferner ein Lösen der elektrischen Kontaktierung durch Auswandern der jeweiligen Seitenwand 24, 25 von dem Innenraum I weg verhindert werden. Da die elektrische Kontaktierung oft eine größere Toleranz aufweist als die mechanische Kopplung, ist dies ohnehin meist bereits strukturell gegeben. In jedem Fall ist aufgrund der meist größeren Gefahr ausgehend von einem Versagen der mechanischen Kopplung im Vergleich zu einem Versagen der elektrischen Kontaktierung in jedem Fall erstere mittels der vorliegenden Erfindung sicherzustellen; und letztere bevorzugt ebenfalls, um einen dauerhaft sicheren Betrieb der Leuchte zu ermöglichen.

Wie insbesondere Fig. 1 zu entnehmen ist, kann jeder Seitenwand 24, 25 jeweils wenigstens ein Sperrabschnitt 41, 42 entsprechend zugeordnet sein.

Die Sperrabschnitte 41, 42 können bevorzugt zur Bildung des Sperrelements 4 integral miteinander ausgebildet sein. Das Sperrelement 4 kann bevorzugt einen Basisträger 40 aufweisen, von dem sich die Sperrabschnitte 41, 42 weg erstrecken. Dies bevorzugt zu derselben Seite des Basisträgers 40 und/oder parallel zueinander, wie dies beides in der Fig. 1 dargestellt ist. Der Basisträger 40 kann bevorzugt plattenförmig ausgebildet sein. Zudem können sich die Sperrabschnitte 41, 42 als Stege seitlich des Basisträgers 40 weg erstrecken. Dabei können sich die Stege entlang wenigstens eines Teils gegenüberliegender Seiten des plattenförmigen Basisträgers 40 oder entlang der gegenüberliegenden Seite verteilt (vgl. Fig. 2, 3) vorgesehen sein. Der Basisträger 40 kann, wie dargestellt, mehrteilig (hier zweiteilig) ausgebildet und bevorzugt auch integraler Bestandteil eines Gehäuses 34 der Komponente 3 sein. Selbstverständlich kann das Sperrelement 4 oder dessen Sperrabschnitte 41, 42 auch als separate(s) Bauteil(e) vorgesehen werden, welche(s) dann beispielsweise an einem der Tragschiene 2 bzw. dessen Tragprofil 20 zugewandten Bereich der Komponente 3 befestigt wird.

Das Sperrelement 4 kann in einer bevorzugten Ausgestaltungsform beispielsweise aus einem Blech hergestellt sein. Bevorzugt kann das Sperrelement 4 beispielsweise in einem Biegeprozess oder einem Stanz-Biege-Prozess hergestellt sein; dies eben als separates Bauteil oder als integraler Bestandteil eines Teils (bspw. Gehäuse 34) der Komponente 3.

Das Sperrelement 4 ist im Wesentlichen U-förmig zumindest in Richtung der Längserstreckung L gesehen ausgebildet, wie dies bspw. der Darstellung der Fig. 1 entnommen werden kann.

Wie beispielhaft den Fig. 2 und 3 zu entnehmen ist, können die Sperrabschnitte 41, 42 jeweils in Gruppen G1-G4 von zwei oder mehr Sperrabschnitten 41, 42 angeordnet sein. Dies bevorzugt quer zur Längserstreckung L im Wesentlichen fluchtend angeordnet. In den Figuren sind drei Gruppen G1, G2, G3 mit jeweils zwei fluchtenden Sperrabschnitten 41, 42 und eine weitere Gruppe G4 mit drei im Wesentlichen fluchtenden Sperrabschnitten 41, 42 beispielhaft gezeigt.

Je Seitenwand 24, 25 können folglich auch mehrere Sperrabschnitte 41, 42 vorgesehen sein. Diese können dann bevorzugt in Richtung der Längserstreckung L voneinander beabstandet vorgesehen sein.

Vorzugsweise kann das Leuchtensystem 1 mehrere der Tragschienen 2 aufweisen. Diese können dann bevorzugt längs in Reihe aneinander angrenzend vorgesehen sein. Dies insbesondere bevorzugt derart, dass deren Innenräume I einen zusammenhängenden Systemraum bilden. Dieser Systemraum kann bevorzugt durch eine aus den Öffnungen 23 gebildete zusammenhängende Systemöffnung zum Einführen des Kopplungselements 30 in den Systemraum und dort zur Betätigung des Kopplungselement 30 zugänglich sein.

Ebenso kann das Leuchtensystem 1 ferner mehrere der Komponenten 3 aufweisen. Diese sind dann bevorzugt entlang der Öffnung 23 oder auch entlang der Systemöffnung benachbart und vorzugsweise - bevorzugt längs in Reihe - aneinander angrenzend vorgesehen. Auf diese Weise kann beispielsweise ein durchgehendes Lichtband gebildet werden. In das Lichtband können beispielsweise auch unterschiedliche funktionale Komponenten 3, wie beispielsweise Sensoren und dergleichen, eingefügt werden. Somit kann ein insgesamt besonders flexibles Leuchtensystem 1 gebildet werden.

Die Erfindung ist auf das vorbeschriebene Ausführungsbeispiel nicht beschränkt, sofern sie vom Gegenstand der folgenden Ansprüche umfasst ist.

## Patentansprüche

1. Leuchtensystem (1), aufweisend
eine Tragschiene (2), welche ein einen Innenraum (I) begrenzendes, längliches Tragprofil (20) mit einer Längserstreckung (L), sowie ein in dem Innenraum (I) längs erstreckend angeordnetes Stromleitprofil (21) mit Drähten (22) zur Stromversorgung und/oder Übertragung von digitalen Steuerbefehlen aufweist, wobei das Tragprofil (20) wenigstens durch zwei eine längliche Öffnung (23) seitlich gegenüberliegend begrenzende Seitenwände (24, 25) und eine die Seitenwände (24, 25) verbindende Rückwand (26) gebildet ist, und
eine Komponente (3) mit einem Kopplungselement (30), welches über die Öffnung (23) in den Innenraum (I) des Tragprofils (20) einführbar und dort derart betätigbar ist, so dass gleichzeitig ein Kontaktierungselement (31) des Kopplungselements (30) die Drähte (22) des Stromleitprofils (21) zum elektrischen Anschluss der Komponente (3) elektrisch kontaktiert und ein Verriegelungselement (32) des Kopplungselements (30) mit beidseits der Öffnung (23) vorgesehenen Verriegelungsabschnitten (202) der Seitenwände (24, 25) des Tragprofils (20) zum mechanischen Kopplung der Komponente (3) an dem Tragprofil (20) zusammenwirkt,
wobei die Komponente (3) ferner ein Sperrelement (4) mit Sperrabschnitten (41, 42) aufweist, welche bei eingeführtem Kopplungselement (30) derart benachbart zu jeweils einer der Seitenwände (24, 25) an einer den Innenraum (I) abgewandten Außenseiten (242, 252) angeordnet sind, so dass die Sperrabschnitte (41, 42) bei betätigtem Kopplungselement (30) ein Lösen der mechanischen Kopplung durch Auswandern der jeweiligen Seitenwand (24, 25) von dem Innenraum (I) weg verhindern, und
wobei das Sperrelement (4) im Wesentlichen U-förmig ausgebildet ist.

2. Leuchtensystem (1) nach Anspruch 1, wobei die Verriegelungsabschnitte (202) zum Innenraum (I) hin derart hervorstehen, so dass bei Betätigung des Kopplungselements (30) das Verriegelungselement (32) die Verriegelungsabschnitte (202) zum mechanischen Kopplung der Komponente (3) an dem Tragprofil (20) hintergreift.

3. Leuchtensystem (1) nach einem der vorhergehenden Ansprüche, wobei jeder Seitenwand (24, 25) jeweils wenigstens ein Sperrabschnitt (41, 42) entsprechend zugeordnet ist.

4. Leuchtensystem (1) nach einem der vorhergehenden Ansprüche, wobei die Sperrabschnitte (41, 42) zur Bildung des Sperrelements (4) integral miteinander ausgebildet sind.

5. Leuchtensystem (1) nach einem der vorhergehenden Ansprüche, wobei das Sperrelement (4) einen Basisträger (40) aufweist, von dem sich die Sperrabschnitte (41, 42) weg erstrecken, vorzugsweise zu derselben Seite des Basisträgers (40) und/oder parallel zueinander,
wobei vorzugsweise der Basisträger (40) plattenförmig ausgebildet ist und sich die Sperrabschnitte (41, 42) als Stege seitlich des Basisträgers (40) weg erstrecken, wobei die Stege sich entlang wenigstens eines Teils gegenüberliegender Seiten des plattenförmigen Basisträgers (40) oder entlang der gegenüberliegenden Seiten verteilt vorgesehen sind.

6. Leuchtensystem (1) nach einem der vorhergehenden Ansprüche, wobei das Sperrelement (4) in Richtung der Längserstreckung (L) gesehen im Wesentlichen U-förmig ausgebildet ist.

7. Leuchtensystem (1) nach einem der vorhergehenden Ansprüche, wobei die Sperrabschnitte (41, 42) jeweils in Gruppen (G1, G2, G3, G4) von zwei oder mehr Sperrabschnitten (41, 42) angeordnet sind, welche bevorzugt quer zur Längserstreckung (L) im Wesentlichen fluchtend angeordnet sind.

8. Leuchtensystem (1) nach einem der vorhergehenden Ansprüche, wobei je Seitenwand (24, 25) mehrere Sperrabschnitte (41, 42) vorgesehen sind, welche bevorzugt in Richtung der Längserstreckung (L) voneinander beabstandet vorgesehen sind.

9. Leuchtensystem (1) nach einem der vorhergehenden Ansprüche, wobei die Betätigung eine Drehbewegung ist, vorzugsweise um wenigstens eine fixe Drehachse (D1, D2), und/oder wobei das Kopplungselement (30) zur Betätigung drehbar vorgesehen ist.

10. Leuchtensystem (1) nach einem der vorhergehenden Ansprüche, wobei das Kopplungselement (30) mehrteilig ausgebildet ist, wobei die mehreren Teile (300, 310) derart in Eingriff miteinander stehen, dass eine Betätigung eines der Teile (300) die Betätigung aller Teile (300, 310) bewirkt, wobei vorzugsweise im Falle einer Drehbewegung als Betätigung jedes der Teile (300, 310) eine Drehachse (D1, D2) aufweist, welche bevorzugt parallel zueinander ausgerichtet sind.

11. Leuchtensystem (1) nach einem der vorhergehenden Ansprüche, wobei das Kopplungselement (30) mehrere Kontaktierungselemente (31) und/oder mehrere Verriegelungselemente (32) aufweist.

12. Leuchtensystem (1) nach einem der vorhergehenden Ansprüche, wobei das Kontaktierungselement (31) mehrere Kontaktierungsteile (301) zur elektrischen Kontaktierung aufweist, und/oder wobei das Verriegelungselement (32) mehrere Verriegelungsteile (302) zur mechanischen Kopplung aufweist.

13. Leuchtensystem (1) nach einem der vorhergehenden Ansprüche, wobei das Stromleitprofil (21) an mindestens einer der beiden dem Innenraum (I) zugewandten Innenseiten (240, 250) der Seitenwände (24, 25) angeordnet ist, wobei die Drähte (22) über sich in Richtung der Längserstreckung (L) erstreckende Längsnuten (241, 251) zugänglich sind, und wobei das Kontaktierungselement (31) bei eingeführtem Kopplungselement (30) durch Betätigung des Kopplungselements (30) zur elektrischen Kontaktierung mit den Drähten (22) in die Längsnuten (241, 251) einführbar ist.

14. Leuchtensystem (1) nach einem der vorhergehenden Ansprüche, aufweisend mehrere der Tragschienen (2), welche bevorzugt längs in Reihe aneinander angrenzend vorgesehen sind, so dass deren Innenräume (I) einen zusammenhängenden Systemraum bilden, welcher bevorzugt durch eine aus den Öffnungen (23) gebildete, zusammenhängende Systemöffnung zum Einführen des Kopplungselements (30) in den Systemraum und dort zur Betätigung des Kopplungselements (30) zugänglich ist.

15. Leuchtensystem (1) nach einem der vorhergehenden Ansprüche,
wobei das Leuchtensystem mehrere der Komponenten (3) aufweist, welche entlang der Öffnung (23) oder im Falle des Anspruchs 14 entlang der Systemöffnung benachbart und vorzugsweise aneinander angrenzend vorgesehen sind, und/oder
wobei die Komponente (3) eine Leuchte, ein Sensor, ein Lautsprecher, ein Betriebsgerät, oder eine Kombination derselben ist.

## Claims

1. Lighting system (1), comprising
a trunking rail (2) which has an elongate trunking profile (20) which delimits an interior (I) and has a longitudinal extension (L), and a current-conducting profile (21) having wires (22), which extends longitudinally in the interior (I), for supplying power and/or transmitting digital control commands, wherein the trunking profile (20) is formed by at least two side walls (24, 25) which laterally opposite delimit an elongate opening (23) and by a rear wall (26) which connects the side walls (24, 25), and
a component (3) having a coupling element (30) which can be inserted into the interior (I) of the trunking profile (20) via the opening (23) and can be actuated there such that a contacting element (31) of the coupling element (30) simultaneously electrically contacts the wires (22) of the current-conducting profile (21) for the electrical connection of the component (3), and a locking element (32) of the coupling element (30) interacts with locking portions (202) of the side walls (24, 25) of the trunking profile (20), which portions are provided on both sides of the opening (23) for mechanically coupling the component (3) to the trunking profile (20),
wherein the component (3) further comprises a locking element (4) having locking portions (41, 42) which, when the coupling element (30) is inserted, are arranged adjacent to one of the side walls (24, 25) on an outer side (242, 252) facing away from the interior (I), such that the locking portions (41, 42) prevent the mechanical coupling from being released by migrating the relevant side wall (24, 25) away from the interior (I) when the coupling element (30) is actuated, and
wherein the locking element (4) is substantially U-shaped.

2. Lighting system (1) according to claim 1, wherein the locking portions (202) protrude toward the interior (I) such that, when the coupling element (30) is actuated, the locking element (32) engages behind the locking portions (202) in order to mechanically couple the component (3) to the trunking profile (20).

3. Lighting system (1) according to either of the preceding claims, wherein at least one locking portion (41, 42) is accordingly associated with each side wall (24, 25).

4. Lighting system (1) according to any of the preceding claims, wherein the locking portions (41, 42) are integrally formed with one another in order to form the locking element (4).

5. Lighting system (1) according to any of the preceding claims, wherein the locking element (4) has a base support (40) from which the locking portions (41, 42) extend, preferably to the same side of the base support (40) and/or parallel to one another,
wherein the base support (40) is preferably planar and the locking portions (41, 42) extend laterally away from the base support (40) as connecting portions, wherein the connecting portions are provided distributed along at least one part of opposite sides of the planar base support (40) or along the opposite sides.

6. Lighting system (1) according to any of the preceding claims, wherein the locking element (4) is designed to be substantially U-shaped when viewed in the direction of the longitudinal extension (L).

7. Lighting system (1) according to any of the preceding claims, wherein the locking portions (41, 42) are each arranged in groups (G1, G2, G3, G4) of two or more locking portions (41, 42) which are preferably arranged substantially in alignment transversely to the longitudinal extension (L).

8. Lighting system (1) according to any of the preceding claims, wherein a plurality of locking portions (41, 42) are provided per side wall (24, 25), which locking portions are preferably provided at a distance from one another in the direction of the longitudinal extension (L).

9. Lighting system (1) according to any of the preceding claims, wherein the actuation is a rotational movement, preferably about at least one fixed axis of rotation (D1, D2), and/or wherein the coupling element (30) is provided so as to be rotatable for actuation.

10. Lighting system (1) according to any of the preceding claims, wherein the coupling element (30) is designed in multiple parts, wherein the plurality of parts (300, 310) are in engagement with one another in such a way that an actuation of one of the parts (300) causes the actuation of all parts (300, 310), wherein preferably in the event of a rotational movement as actuation, each of the parts (300, 310) has an axis of rotation (D1, D2) which are preferably aligned parallel to one another.

11. Lighting system (1) according to any of the preceding claims, wherein the coupling element (30) has a plurality of contacting elements (31) and/or a plurality of locking elements (32).

12. Lighting system (1) according to any of the preceding claims, wherein the contacting element (31) has a plurality of contacting parts (301) for electrical contacting, and/or wherein the locking element (32) has a plurality of locking parts (302) for mechanical coupling.

13. Lighting system (1) according to any of the preceding claims, wherein the current-conducting profile (21) is arranged on at least one of the two inner sides (240, 250) of the side walls (24, 25) facing the interior (I), wherein the wires (22) are accessible via longitudinal grooves (241, 251) extending in the direction of the longitudinal extension (L), and wherein the contacting element (31) can be inserted into the longitudinal grooves (241, 251) by actuating the coupling element (30) for electrical contacting with the wires (22) when the coupling element (30) is inserted.

14. Lighting system (1) according to any of the preceding claims, comprising a plurality of the trunking rails (2), which are preferably provided longitudinally adjacent to one another, such that their interior spaces (I) form a contiguous system space which is preferably accessible by a contiguous system opening, formed from the openings (23), for inserting the coupling element (30) into the system space and for actuating the coupling element (30) there.

15. Lighting system (1) according to any of the preceding claims,
wherein the lighting system has a plurality of components (3) which are provided along the opening (23) or in the case of claim 14 along the system opening and preferably adjoin one another, and/or
wherein the component (3) is a luminaire, a sensor, a loudspeaker, an operating device, or a combination thereof.

## Revendications

1. Système de luminaire (1), présentant
un rail de support (2), lequel présente un profilé de support (20) allongé délimitant un espace intérieur (I) et comportant une extension longitudinale (L), ainsi qu'un profilé conducteur de courant (21) disposé dans l'espace intérieur (I) de manière à s'étendre longitudinalement et comportant des fils (22) permettant l'alimentation en courant et/ou le transfert d'instructions de commande numériques, dans lequel le profilé de support (20) est formé par au moins deux parois latérales (24, 25) délimitant latéralement de manière opposée une ouverture (23) allongée et une paroi arrière (26) reliant les parois latérales (24, 25), et
un composant (3) comportant un élément de couplage (30), lequel élément de couplage peut être introduit par l'intermédiaire de l'ouverture (23) dans l'espace intérieur (I) du profilé de support (20) et y être actionné de telle sorte que, simultanément, un élément de mise en contact (31) de l'élément de couplage (30) établit un contact électrique avec les fils (22) du profilé conducteur de courant (21) pour le raccordement électrique du composant (3) et un élément de verrouillage (32) de l'élément de couplage (30) coopère avec des sections de verrouillage (202) des parois latérales (24, 25) du profilé de support (20), lesquelles sections de verrouillage sont prévues des deux côtés de l'ouverture (23), pour l'accouplement mécanique du composant (3) au profilé de support (20),
dans lequel le composant (3) présente en outre un élément de blocage (4) comportant des sections de blocage (41, 42), lesquelles, lorsque l'élément de couplage (30) est introduit, sont disposées à proximité de respectivement l'une des parois latérales (24, 25) sur un côté extérieur (242, 252) opposé à l'espace intérieur (I), de sorte que, lorsque l'élément de couplage (30) est actionné, les sections de blocage (41, 42) empêchent un desserrage de l'accouplement mécanique en éloignant la paroi latérale (24, 25) respective de l'espace intérieur (I), et
dans lequel l'élément de blocage (4) est réalisé sensiblement en forme de U.

2. Système de luminaire (1) selon la revendication 1, dans lequel les sections de verrouillage (202) font saillie vers l'espace intérieur (I), de telle sorte que, lors de l'actionnement de l'élément de couplage (30), l'élément de verrouillage (32) vient en prise par l'arrière avec les sections de verrouillage (202) pour l'accouplement mécanique du composant (3) au profilé de support (20).

3. Système de luminaire (1) selon l'une des revendications précédentes, dans lequel respectivement au moins une section de blocage (41, 42) correspondante est associée à chaque paroi latérale (24, 25).

4. Système de luminaire (1) selon l'une des revendications précédentes, dans lequel les sections de blocage (41, 42) sont réalisées intégralement l'une avec l'autre pour la formation de l'élément de blocage (4).

5. Système de luminaire (1) selon l'une des revendications précédentes, dans lequel l'élément de blocage (4) présente un support de base (40) à partir duquel les sections de blocage (41, 42) s'étendent, de préférence vers le même côté du support de base (40) et/ou parallèlement entre elles,
dans lequel, de préférence, le support de base (40) est réalisé en forme de plaque et les sections de blocage (41,42) s'étendent latéralement par rapport au support de base (40) en tant qu'entretoises, dans lequel les entretoises sont prévues de manière à être réparties le long d'au moins une partie des côtés opposés du support de base (40) en forme de plaque ou le long des côtés opposés.

6. Système de luminaire (1) selon l'une des revendications précédentes, dans lequel l'élément de blocage (4), vu dans la direction de l'extension longitudinale (L), est réalisé sensiblement en forme de U.

7. Système de luminaire (1) selon l'une des revendications précédentes, dans lequel les sections de blocage (41, 42) sont respectivement disposées en groupes (G1, G2, G3, G4) de deux sections de blocage (41, 42) ou plus, lesquelles sont préférentiellement disposées sensiblement en affleurement transversalement par rapport à l'extension longitudinale (L).

8. Système de luminaire (1) selon l'une des revendications précédentes, dans lequel plusieurs sections de blocage (41, 42) sont prévues pour chaque paroi latérale (24, 25), lesquelles sections de blocage sont préférentiellement prévues de manière à être espacées les unes des autres dans la direction de l'extension longitudinale (L).

9. Système de luminaire (1) selon l'une des revendications précédentes, dans lequel l'actionnement est un mouvement rotatif, de préférence autour d'au moins un axe de rotation (D1, D2) fixe, et/ou dans lequel l'élément de couplage (30) est prévu de manière à pouvoir tourner pour l'actionnement.

10. Système de luminaire (1) selon l'une des revendications précédentes, dans lequel l'élément de couplage (30) est réalisé en plusieurs parties, dans lequel les parties (300, 310) viennent en prise les unes avec les autres de telle sorte qu'un actionnement de l'une des parties (300) provoque l'actionnement de toutes les parties (300, 310), dans lequel de préférence, dans le cas d'un mouvement rotatif en tant qu'actionnement, chacune des parties (300, 310) présente un axe de rotation (D1, D2), lesquels axes de rotation sont préférentiellement orientés parallèlement les uns aux autres.

11. Système de luminaire (1) selon l'une des revendications précédentes, dans lequel l'élément de couplage (30) présente plusieurs éléments de mise en contact (31) et/ou plusieurs éléments de verrouillage (32).

12. Système de luminaire (1) selon l'une des revendications précédentes, dans lequel l'élément de mise en contact (31) présente plusieurs parties de mise en contact (301) permettant une mise en contact électrique, et/ou dans lequel l'élément de verrouillage (32) présente plusieurs parties de verrouillage (302) permettant un accouplement mécanique.

13. Système de luminaire (1) selon l'une des revendications précédentes, dans lequel le profilé conducteur de courant (21) est disposé sur au moins l'un des deux côtés intérieurs (240, 250), tournés vers l'espace intérieur (I), des parois latérales (24, 25), dans lequel les fils (22) sont accessibles par l'intermédiaire de rainures longitudinales (241, 251) s'étendant dans la direction de l'extension longitudinale (L), et dans lequel, lorsque l'élément de couplage (30) est introduit, l'élément de mise en contact (31) peut être introduit dans les rainures longitudinales (241, 251) par actionnement de l'élément de couplage (30) pour la mise en contact électrique avec les fils (22).

14. Système de luminaire (1) selon l'une des revendications précédentes, présentant plusieurs des rails de support (2), lesquels sont préférentiellement prévus de manière à être longitudinalement adjacents les uns aux autres en série, de sorte que leurs espaces intérieurs (I) forment un espace de système cohérent, lequel est préférentiellement accessible par une ouverture de système cohérente formée par les ouvertures (23) et permettant d'introduire l'élément de couplage (30) dans l'espace de système et d'y actionner l'élément de couplage (30).

15. Système de luminaire (1) selon l'une des revendications précédentes,
dans lequel le système de luminaire présente plusieurs des composants (3) qui sont prévus le long de l'ouverture (23) ou, dans le cas de la revendication 14, le long de l'ouverture de système, à proximité les uns des autres et de préférence adjacents les uns aux autres, et/ou
dans lequel le composant (3) est un luminaire, un capteur, un hautparleur, un appareil de fonctionnement, ou une combinaison de ces derniers.
